# EUROPÄISCHE PATENTSCHRIFT

(11) **EP 0 392 181 B1**
(45) Veröffentlichungstag und Bekanntmachung des Hinweises auf die Patenterteilung: **02.06.1993**
(21) Anmeldenummer: 90103956.0
(22) Anmeldetag: 01.03.1990
(51) Int. Cl.: F23Q 7/00

(54) **Glühstiftkerze**
Glow plug
Bougie à incandescence

(30) Priorität: 08.04.1989 DE 3911492
(43) Veröffentlichungstag der Anmeldung: 17.10.1990
(73) Patentinhaber: ROBERT BOSCH GMBH, 70442 Stuttgart (DE)
(72) Erfinder: Kaczynski, Bernhard, Dipl.-Ing., D-7050 Waiblingen (DE); Teschner, Werner, Dipl.-Ing., D-7024 Filderstadt 1 (DE); Klein, Andreas, D-7000 Stuttgart 31 (DE)

(56) Entgegenhaltungen:
- EP-A- 0 336 625
- GB-A- 2 006 334
- GB-A- 2 014 063
- US-A- 2 672 546

## Beschreibung

Die Erfindung betrifft eine Glühstiftkerze zur Anordnung im Verbrennungsraum einer Dieselbrennkraftmaschine nach dem Oberbegriff des Anspruchs 1.

Der prinzipielle Aufbau einer Glühstiftkerze ist in der deutschen Patentschrift Nr. 28 02 625 wiedergegeben. Danach werden zur Verbesserung des Kaltstartverhaltens von Dieselbrennkraftmaschinen sogenannte Glühstiftkerzen verwendet, an deren heißer Glühstiftoberfläche ein Teil des eingespritzten Kraftstoffs verdampft und sich - vermischt mit komprimierter Luft - entzündet. Die dabei freiwerdende Wärme trägt zur Einleitung des Verbrennungsprozesses bei. Eine Glühstiftkerze hat einen aus ihrem Kerzengehäuse herausragenden rohrförmigen Glühstift, in dessen Glührohr eine in Isolierpulver hoher Wärmeleitfähigkeit eingebettete Heizwendel mit im wesentlichen temperaturunabhängigem Widerstand angeordnet ist. Um eine Überhitzung und damit eine Zerstörung des Glühstiftes zu vermeiden, ist diese Heizwendel mit einer zusätzlichen Regelwendel elektrisch in Reihe geschaltet, die einen hohen positiven Widerstands-Temperatur-Koeffizienten (PTC) aufweist und auch in das genannte Isolierpulver mit eingebettet ist. Durch geeignete Auslegung und Dimensionierung von Heiz- und Regelwendel wird die Glühstiftkerze schnell auf die für den Start erforderliche Temperatur erwärmt, ohne jedoch die zulässige Höchsttemperatur zu überschreiten.

Der Glühstift erzielt an seinem freien Endabschnitt üblicherweise seine Arbeitstemperatur von ca. 850 bis 900°C nach ca. 5 bis 10 s.

Bei bekannten Glühstiftkerzen ist das Glührohr mit Magnesiumoxyd als elektrisch isolierendem, aber Wärme gut leitendem Pulver gefüllt.

Die gute Wärmeleitfähigkeit des Isolierpulvers ist deshalb sinnvoll und erforderlich, um insbesondere die Wärme von der Heizwendel rasch nach außen zum Glührohr zu transportieren.

Sofern die Heizwendel und die Regelwendel im Glührohr räumlich eng beieinanderliegen, ergibt sich jedoch der Nachteil, daß die von der Heizwendel abgegebene Wärme durch die gute Wärmeleitfähigkeit sowohl des Isolierpulvers als auch des Glührohrs eine zu rasche Aufheizung der Regelwendel bewirkt. Die Regelwendel erhöht deshalb zu früh ihren temperaturabhängigen Widerstand und regelt die Heizleistung der Heizwendel herunter. Es wäre deshalb von Vorteil, wenn die Temperaturbeeinflussung der Regelwendel seitens der Heizwendel verringert werden könnte. Hierfür ist aus der EP-0 240 650 AI eine Glühstiftkerze der gattungsgemäßen Art bekannt geworden, die zwischen der brennraumseitigen Heizwendel und der anschlußseitigen Regelwendel ein Verbindungsstück mit niedriger thermischer Leitfähigkeit vorsieht. Dieses Verbindungsstück besteht aus einem CrNi-Stahl mit einer guten elektrischen Leitfähigkeit, jedoch einer niedrigen thermischen Leitfähigkeit. Dieses Verbindungsstück ist ebenfalls von dem im gesamten Glührohr einheitlich vorhandenen Isolierpulver umgeben, bewirkt aber nur eine unzureichende thermische Isolation, ist baulich aufwendig und in der Wirkung unbefriedigend.

Aus der deutschen Patentschrift DE-PS 34 21 950 ist eine Glühstiftkerze bekannt geworden, bei welcher die Heizwendel in einem gesonderten Isolierkörper aus einem gesinterten Keramikmaterial angeordnet ist, während die Regelwendel im üblichen Magnesiumoxyd-Pulver oder in Glas eingebettet ist. Durch diese Anordnung soll eine verbesserte selbstregelnde Funktion der Glühkerze erzielt werden. Dies wird mittels spezieller Heizdrahtsowie Regelwendel-Materialien mit termperaturunabhängigem bzw. temperaturabhängigem Widerstandsverhalten erzielt. Eine gegenseitige Temperaturbeeinflussung zwischen Heizwendel und Regelwendel über das Isolierpulver oder über das Glührohr ist nicht vorgesehen.

Aus der nicht vorveröffentlichten EP-A-0 336 625 ist eine Glühstiftkerze bekannt, in deren Glührohr zwei in Reihe geschaltete Widerstandswendeln enthalten sind, von denen die anschlußseitige (Regelwendel) einen höheren Widerstands-Temperatur-Koeffizienten (PTC) aufweist, als die nahe dem freien Ende des Glühstiftes angeordnete (Heiz-) Widerstandswendel. Diese beiden Widerstandswendeln sind jeweils in eine andere Sorte von Isolierpulver gebettet: die Heizwendel in ein Isolierpulver hoher Wärmeleitfähigkeit und die Regelwendel in ein Isolierpulver geringer Wärmeleitfähigkeit; die Trennfläche der beiden Isolierpulver kann entsprechend der erforderlichen Auslegung des Glühstiftes an unterschiedlichen, quer zur Lächsachse liegenden Glühstift-Ebenen liegen.

Die erfindungsgemäße Anordnung mit den kennzeichnenden Merkmalen des Hauptanspruchs hat demgegenüber den Vorteil, daß sich noch ein gegenüber dem Stand der Technik verbessertes Regelverhalten der Glühstiftkerze einstellt. Dabei wird dieses optimale Regelverhalten dadurch erreicht, daß verschiedene Sorten von Isolierpulver in spezieller Anordnung in das Glührohr eingefüllt werden; dabei welchselt die Sorte des Isolierpulvers innerhalb des Glührohrs in axialer Richtung. Erfindungsgemäß wird im Glührohr zwischen der Heizwendel und der Regelwendel durch eine zweite Isolierpulversorte eine Zone mit geringer Wärmeleitfähigkeit geschaffen, die es vermeidet, daß die von der Heizwendel erzeugte Wärme sehr rasch über das sonst übliche Isolierpulver zur Regelwendel transportiert wird. Die Regelwendel wird durch die zusätzliche Isolierpulverschicht zwischen Heizwendel und Regelwendel vielmehr stark verzögert erwärmt und die Heizwendel kann demzufolge ihre Leistung besser entfalten.

Durch die in den Unteransprüchen aufgeführten Maßnahmen sind vorteilhafte und zweckmäßige Weiterbildungen und Verbesserungen der im Hauptanspruch angegebenen Glühstiftkerzen möglich.

Zweckmäßigerweise wird die Länge der Übergangszone mit der zweiten Isolierpulversorte mit ca. 75 % der Länge der Heizzone gewählt. Diese Strecke reicht im Zusammenhang mit einer geeigneten zweiten Isolierpulversorte aus, um den erfindungsgemäßen Effekt zu erzielen.

Bei der erfindungsgemäßen Anordnung wird die Regelwendel in einer Länge gewählt, die ca. dem 5fachen der Heizwendel entspricht. Dabei liegt ca. 50 % der Länge der Regelwendel innerhalb des Kerzengehäuses und wird auch nicht unmittelbar durch die Wärmeleitung beeinflußt.

Die Verbindung zwischen Heizwendel und Regelwendel erfolgt zweckmäßigerweise durch einen Abschnitt der Regelwendel mit großer, insbesondere doppelter Wendelsteigung.

Ausführungsbeispiele der Erfindung sind in der Zeichnung dargestellt und in der nachfolgenden Beschreibung näher erläutert. Es zeigen:
- Figur 1: einen Schnitt durch eine Glühstiftkerze mit Zonen verschiedener Isolierpulver,
- Figur 2: ein Diagramm des Temperaturund Stromverlaufs der Glühstiftkerze in Abhängigkeit von der Vorglühzeit bei 11 V Betriebsspannung und
- Figur 3: ein Diagramm des Temperatur- und Stromverlaufs von Glühstiftkerzen in Abhängigkeit von der Vorglühzeit bei verschiedenen Betriebsspannungen.

Die in Figur 1 dargestellte, zur Anordnung im Verbrennungsraum einer Dieselbrennkraftmaschine vorgesehene Glühstiftkerze 1 besteht aus einem rohrförmigen Kerzengehäuse 2, in dessen Längsbohrung 2a ein als Glühstift 3 ausgebildeter Heizkörper mit seinem einen Längsabschnitt 3a abdichtend festgelegt ist; der restliche Längsabschnitt 3b des Glühstifts 3 ragt aus dem Kerzengehäuse 2 heraus. Dieser Glühstift 3 hat ein korrosionsfestes Glührohr 4, dessen aus dem Kerzengehäuse 2 herausragendes Ende verschlossen ist und in welchem eine sogenannte 2-Stoff-Widerstandswendel 5 in einem Isolierpulver 6, insbesondere Magnesiumoxyd, eingebettet ist. Die 2-Stoff-Widerstandswendel 5 besteht aus einer einerseits mit dem geschlossenen Ende des Glührohrs 4 verschweißten, aus einem im wesentlichen temperaturunabhängigen Widerstandsmaterial bestehenden Heizwendel 7 und aus einer Regelwendel 8 aus einem Widerstandsmaterial mit einem hohen positiven Widerstands-Temperatur-Koeffizienten (PTC); die Heizwendel 7 und die Regelwendel 8 sind im Verbindungsbereich 12 in Reihe hintereinandergeschaltet. Die Regelwendel 8 ist anschlußseitig mit einem gegenüber dem Kerzengehäuse 2 elektrisch isolierten Anschlußbolzen 9 verbunden, der als Stromzuführung zur Heizwendel 7 dient. Das die Heizwendel 7 und die Regelwendel 8 umschließende Isolierpulver 6 aus Magnesiumoxyd weist eine hohe Wärmeleitfähigkeit und eine gute elektrische Isolierfähigkeit auf.

Im Ausführungsbeispiel nach Figur 1 weist die Heizwendel 7 eine axiale Länge l₁ mit beispielsweise ca. 6 Windungen auf. Die Regelwendel 8 weist eine axiale Länge l₃ mit ca. 30 Windungen auf. Das Verhältnis l₃ : l₁ = 5 : 1; dieses entspricht auch etwa dem Verhältnis der zugehörigen Windungszahl. Die Regelwendel 8 befindet sich mit einer Länge l₄ innerhalb des Kerzengehäuses 2, wobei l₄ < 0,5 l₃ ist.

Um die Wärmeleitfähigkeit zwischen der Heizwendel 7 und der Regelwendel 8 herabzusetzen, ist eine Übergangszone 10 mit der Länge l₂ vorgesehen, welche mit einem anderen Isolierpulver 11 ausgefüllt ist. Dieses Isolierpulver 11 muß zwar ebenfalls elektrisch isolieren, weist jedoch im Gegensatz zum Isolierpulver 6 eine sehr geringe Wärmeleitfähigkeit auf, so daß die Wärme von der Heizwendel 7 zur Regelwendel 8 nur sehr schlecht über diesen Bereich geleitet wird. Eine solche Isolierpulver 11 ist beispielsweise unter der Bezeichnung Stettalit (KER 221) der Firma Stettner & Co., 8560 Lauf b. Nürnberg, erhältlich.

In der Übergangszone 10 weist die Regelwendel 8 eine sehr große Windungssteigung auf, so daß hier nur wenige Windungen zu liegen kommen. Die Länge l₂ der Übergangszone 10 beträgt etwa 75 % der Länge l₁ der Heizwendel 7.

Die Übergangszone 10 mit dem in diesem Bereich schichtweise eingebrachten Isolierpulver 11 geringer Wärmeleitfähigkeit verbessert das thermische Verhalten der Glühstiftkerze 1 dahingehend, daß die in der Heizwendel 7 erzeugte Wärme nicht ohne weiteres über das die Wärme schlecht leitendem Isolierpulver 11 abtransportiert werden kann, so daß es zu einem Wärmestau in der Heizwendel 7 und damit zu einer schnelleren Aufheizung des freien Endabschnitts des Glührohrs 4 bzw. des Glühstiftes 3 kommt. Das in der Übergangszone 10 befindliche Isolierpulver 11 schlechter Wärmeleitfähigkeit bewirkt aber auch ein verzögertes Abregeln der Leistung der Heizwendel 7 durch die Regelwendel 8, da der Wärmefluß von der Heizwendel 7 nur verzögert zur Regelwendel 8 gelangt. Es erfolgt demnach ein späteres Ansprechen der Regelwendel 8 und damit ein verzögertes Abregeln des Stromes in der Heizwendel 7. Hierdurch kommt es zu einer schnelleren Aufheizung der Heizwendel 7 auf die notwendige Glühtemperatur und damit zu einer Verkürzung der für Dieselmotoren wichtigen Vorglühzeit.

In Figur 2 ist ein Diagramm mit dem Temperatur- und Stromverlauf der erfindungsgemäßen Glühstiftkerze 1 in Abhängigkeit der Vorglühzeit gezeigt. Dabei ist der Temperaturverlauf mit 1 und der Stromverlauf mit 2 gekennzeichnet. Die Stromaufnahme ist mit I in Ampere, der Temperaturverlauf mit T in °C und die Vorglühzeit mit t in Sekunden wiedergegeben. Obwohl die Bordnetzspannung zumeist 12 V beträgt, ist sie in dieser Darstellung mit U = 11 V angegeben, und zwar deshalb, weil derartige Glühstiftkerzen 1 einen sehr hohen Strom ziehen und demzufolge einen Spannungsabfall von ca. 1 V bewirken. Eine herkömmliche Glühstiftkerze ist mit K₁, die erfindungsgemäße Glühstiftkerze mit K₂ gekennzeichnet.

Wie aus Figur 2 ersichtlich, hat die Temperaturkurve 1 der erfindungsgemäßen Glühstiftkerze K₂ einen steileren Anstieg, so daß es beispielsweise nach einer Zeit t₁ von ∼ 6,5 s zu einer Aufheiztemperatur T von ∼ 850° kommt (Punkt 13). Dieses wird durch das in der Übergangszone 10 befindliche Isolierpulver 11 geringer Wärmeleitfähigkeit hervorgerufen. Die herkömmliche Glühstiftkerze K₁ benötigt hierfür eine Vorglühzeit t₂ von ∼ 8 s (Punkt 14). Bei der erfindungsgemäßen Glühstiftkerze K₂ wird die Temperatur von 950° (Punkt 15) bereits nach einer Vorglühzeit t₃ von ca. 9 s erreicht, wozu eine herkömmliche Glühstiftkerze K₁ eine Vorglühzeit t₄ von ∼ 13 s benötigt (Punkt 16).

Durch die zusätzlich eingefügte Isolierpulverschicht 11 mit geringer Wärmeleitfähigkeit wird demnach der Wärmefluß von der Heizwendel 7 zur Regelwendel 8 verzögert, so daß es zum Wärmestau am freien Endabschnitt des Glühstifts 3 und zu einem verzögerten Abregeln durch geringere Temperaturen an der Regelwendel 8 kommt. Die in Figur 2 mit Bezugszeichen 2 gekennzeichneten Stromverlaufskurven zeigen, daß der Strom I in der erfindungsgemäßen Glühstiftkerze K₂ und der Strom in einer herkömmlichen Glühstiftkerze K₁ annähernd gleich sind.

Die Figur 3 zeigt ein der Figur 2 entsprechendes Diagramm, jedoch mit dem Unterschied, daß die erfindungsgemäße Glühstiftkerze K₂ mit einer Betriebsspannung von nur U = 10,2 V betrieben wurde. Aus dem Diagramm läßt sich ersehen, daß sich die erfindungsgemäße Glühstiftkerze K₂ demnach auch bei der niedrigeren Bordspannung von 10,2 V auf den vorbestimmten Wert von z.B. 850° C in der kurzen Zeit t₅ von 8 s aufheizen läßt (s. Bezugszeichen 17), was mit einer herkömmlichen Glühstiftkerze k₁ nur mit einer erhöhten Betriebsspannung U = 11 V erzielt werden kann. Spannungsverluste im Bordnetz wirken sich demnach bei den Glühstiftkerzen gemäß vorliegender Erfindung nicht drastisch auf den Vorglühvorgang aus.

Auch der Stromverlauf (Kurve 2) in Figur 3 zeigt, daß der Strom der erfindungsgemäßen Glühkerze K₂ unter dem einer herkömmlichen Glühkerze K₁ liegt, d.h., daß auch deren Leistungsaufnahme geringer ist.

## Patentansprüche

1. Zur Anordnung im Verbrennungsraum einer Dieselbrennkraftmaschine vorgesehene Glühstiftkerze (1) mit einem rohrförmigen Kerzengehäuse (2), in dessen Längsbohrung (2a) ein elektrisch beheizbarer Glühstift (3) mit seinem anschlußseitigen Längsabschnitt (3a) abdichtend festgelegt ist, während sein anderer Längsabschnitt (3b) aus dem Kerzengehäuse (2) herausragt, wobei sich dieser Glühstift (3) zusammensetzt aus einem korrosionsfesten Glührohr (4), dessen aus dem Kerzengehäuse (2) herausragendes Ende geschlossen ist, und aus im Glührohr (4) befindlichen Isolierpulvern (6, 11) verschieden hoher Wärmeleitfähigkeit und aus zwei elektrischen Widerstandswendeln (7, 8), die in die Isolierpulver (6, 11) im Glührohr (4) eingebettet sind und von denen die eine eine Heizwendel (7) mit im wesentlichen temperaturunabhängigem Widerstand ist und einerseits am freien Ende des Glührohres (4) verschweißt ist und die andere eine der Temperaturregelung bzw. Temperaturbegrenzung dienende Regelwendel (8) ist, welche mit der am freien Ende des Glührohres angeschweißten Heizwendel (7) in Reihe geschaltet ist, einen positiven Widerstands-Temperatur-Koeffizienten (PTC) hat und anschlußseits mit einem gegenüber dem Kerzengehäuse (2) elektrisch isolierten Bolzen (9) verbunden ist, dadurch gekennzeichnet, daß die den Verbindungsbereich (12) von Heizwendel (7) und Regelwendel (8) umgebende Übergangszone (10), die sich über eine Länge (l₂) des Glührohrs (4) erstreckt, mittels Isolierpulver (11) geringer Wärmeleitfähigkeit ausgefüllt ist, während die im Innenraum des Glührohres (4) befindliche restliche Länge (l₁) der Heizwendel (7) und die restliche Länge (l₃) der Regelwendel (8) jeweils mit Isolierpulver (6) guter Wärmeleitfähigkeit ausgefüllt ist.

2. Glühstiftkerze nach Anspruch 1, dadurch gekennzeichnet, daß die Übergangszone (10) eine Länge l₂ von ca. 75 % der Länge l₁ der Heizzone (7) aufweist (l₂ ∼ 0,75 x l₁),

3. Glühstiftkerze nach Anspruch 1 oder 2, dadurch gekennzeichnet, daß die Länge l₃ der Regelwendel (8) ca. das 5fache der Länge l₁ der Heizwendel (7) aufweist, wobei sich die Windungszahlen in etwa entsprechend verhalten.

4. Glühstiftkerze nach Anspruch 1 , dadurch gekennzeichnet, daß in der Übergangszone (10) die Regelwendel (8) einen Abschnitt (12) mit im Vergleich zur sonstigen Regelwendel (8) großer, insbesondere doppelter Wendelsteigung hat.

## Claims

1. Pencil type glow plug (1) provided for arrangement in the combustion chamber of a diesel internal combustion engine and having a tubular plug housing (2) in whose longitudinal bore (2a) an electrically heatable glow pencil (3) is sealingly fixed with its longitudinal section (3a) on the terminal side, while its other longitudinal section (3b) projects from the plug housing (2), this glow pencil (3) being assembled from a corrosion-resistant glow tube (4) whose end projecting from the plug housing (2) is closed, and from insulating powders (6, 11), located in the glow tube (4), of different levels of thermal conductivity and from two electrical resistance filaments (7, 8) which are embedded in the insulating powder (6, 11) in the glow tube (4) and of which one is a heater filament (7) having an essentially temperature-independent resistance and is welded, on the one hand, at the free end of the glow tube (4), and the other is a control filament (8) which serves to control the temperature or limit the temperature and is connected in series with the heater filament (7), welded on the free end of the glow tube 1, has a positive resistance temperature coefficient (PTC) and is connected on the terminal side to a stud (9) which is electrically insulated with respect to the plug housing (2), characterised in that the transition zone (10), which surrounds the connection region (12) of the heater filament (7) and control filament (8) and extends over a length (l₂) of the glow tube (4) is filled by means of an insulating powder (11) of low thermal conductivity, while the remaining length (l₁), located in the interior of the glow tube (4), of the heater filament (7) and the remaining length (l₃) of the control filament (8) are respectively filled with insulating powder (6) of good thermal conductivity.

2. Pencil type glow plug according to Claim 1, characterised in that the transition zone (10) has a length l₂ of approximately 75% of the length l₁ of the heating zone (7) (l₂∼0.75 x l₁).

3. Pencil type glow plug according to Claim 1 or 2, characterised in that the length l₃ of the control filament (8) is approximately 5 times the length l₁ of the heater filament (7), the number of turns per unit length being in an approximately corresponding relationship.

4. Pencil type glow plug according to Claim 1, characterised in that in the transition zone (10) the control filament (8) has a section (12) with a larger, in particular double filament pitch by comparison with the remaining control filament (8).

## Revendications

1. Pour disposer dans la chambre de combustion un moteur diesel à combustion interne des bougies à incandescence (1) sont prévues avec un fourreau de forme tubulaire (2), dans l'alésage longitudinal duquel (2a) est fixé de façon étanche par sa section longitudinale (3a) située du côté du raccordement une tige pouvant être chauffée électriquement (3), tandis que son autre section longitudinale (3b) sort du fourreau (2), alors que cette tige (3) se compose d'un tube résistant à la corrosion (4), dont l'extrémité sortant du fourreau (2) est fermée et de poudres isolantes (6, 11), se trouvant dans le tube (4), de conductibilités thermiques élevées différentes et de deux enroulements de résistances électriques (7, 8), qui sont noyés dans la poudre isolante (6, 11) dans le tube (4) et dont l'un des enroulements est un enroulement de chauffage (7) avec une résistance qui est essentiellement indépendante de la température et d'une part est soudé à l'extrémité libre du tube (4) et dont l'autre enroulement est un enroulement de régulation (8) servant à la régulation de la température ou à la limitation de la température, enroulement de régulation qui est monté en série avec l'enroulement de chauffage (7) soudé à l'extrémité libre du tube, à un coefficient positif de résistance en fonction de la température (PTC) et est relié du côté du raccordement à une borne isolée (9) électriquement située en regard du fourreau (2), bougie à incandescence caractérisée en ce que la zone de passage entourant la zone de liaison (8) qui s'étend sur une longueur (l₂) du tube (4), est remplie de poudre isolante (11) de faible conductibilité thermique, tandis que la longueur restante (l₁) se trouvant à l'intérieur du tube (4) de l'enroulement de chauffage (7) et la longueur restante (l₃) de l'enroulement de régulation sont respectivement remplies de poudre isolante (6) de bonne conductivité thermique.

2. Bougie à incandescence selon la revendication 1, caractérisée en ce que la zone de passage (10) présente une longueur (l₂) d'environ 75 % de la longueur (l₁) de la zone de chauffage (7) (l₂ ~ 0,75 x l₁).

3. Bougie à incandescence selon la revendication 1 ou 2, caractérisée en ce que la longueur (l₃) de l'enroulement de régulation (8) présente environ cinq fois la longueur (l₁) de l'enroulement de chauffage (7), les nombres de spires étant à peu près dans la même proportion.

4. Bougie à incandescence selon la revendication 1, caractérisée en ce que dans la zone de passage (10), l'enroulement de régulation (8) a une section (12) plus grande que celle des autres enroulements de régulation (8), en particulier un pas d'enroulement double.
